# EUROPÄISCHE PATENTSCHRIFT

(11) **EP 0 429 951 B1**
(45) Veröffentlichungstag und Bekanntmachung des Hinweises auf die Patenterteilung: **26.01.1994**
(21) Anmeldenummer: 90121746.3
(22) Anmeldetag: 14.11.1990
(51) Int. Cl.: B08B 7/00, B08B 9/08, B65D 21/02

(54) **Verfahren zum Reinigen von Mehrwegkunststoffbehältern für Farben sowie stapelbarer Eimer**
Cleaning method for paint containers of synthetic material for multiple use as well as a pileable bucket
Procédé de nettoyage pour des récipients à usages multiples en matière synthétique pour des teintures aussi bien qu' un seau empilable

(30) Priorität: 29.11.1989 DE 3939403; 23.03.1990 DE 4009406
(43) Veröffentlichungstag der Anmeldung: 05.06.1991
(73) Patentinhaber: CONTINENTAL LACK- UND FARBENWERKE, F.W. WIEGAND SÖHNE GmbH, 46149 Oberhausen (DE)
(72) Erfinder: Wiegand, Thomas, W-4330 Mühlheim a. d. Ruhr (DE)
(74) Vertreter: Cohausz & Florack Patentanwälte

(56) Entgegenhaltungen:
- DE-A- 3 928 173
- GB-A- 2 193 870
- US-A- 4 694 546

## Beschreibung

Das folgende betrifft ein Verfahren zum Reinigen von Mehrwegkunststoffbehältern für Farben sowie einen stapelbaren Eimer, an welchem das Verfahren angewendet werden kann.

Wegen des ständig anwachsenden Müllberges werden große Anstrengungen unternommen, auf verschiedene Art und Weise das Verpackungsmaterial von Verbrauchsgütern in seinem Volumen möglichst klein zu halten und in seiner Art umweltfreundlich zu gestalten. So hat man in jüngster Zeit versucht, die heute für die Verpackung von Farben durchweg verwendeten Kunststoffeimer durch Pappeimer zu ersetzen. Solche im Vergleich zu Kunststoffbehältern wegen der verwendeten Pappe umweltverträglicheren Behälter haben sich jedoch in der Praxis nicht durchsetzen können. Hinzu kommt, daß sie nach Entleerung dem Müll zugeführt werden. Da in solchen Eimern regelmäßig Farbrückstände sind, die Lösungsmittel enthalten können, wird der Effekt des umweltverträglicheren Materials der Pappe zumindest teilweise durch die weniger umweltverträglicheren Farbrückstände gemindert. Um Farbrückstände aus Behältern zu entfernen ist es bekannt, die Farbrückstände im Behälter durch Aufblasen eines Kältemittels, insbesondere flüssigen Stickstoffes, zu verspröden, damit sie entweder von selbst von den Behälterwandungen abplatzen oder sich mittels mechanischer Mittel, zum Beispiel Hammer und Meißel, leicht ablösen lassen (DE-A1-25 39 499; DE-A1-37 33 891; DE-A1-32 12 171). Außerdem ist es bekannt, die Farbrückstände in einem Behälter durch Aufsprühen eines Lösungsmittels von der Behälterwandung abzulösen (EP-A1-0 261 469).

Aus der GB-A-2 028 257 ist ein stapelbarer Eimer bekannt, der eine sich vom Eimerboden zum Deckelrand schwach konisch öffnende Eimerwand und gegenüberliegende, an der Eimerwand angeformte, parallel zur Eimerachse verlaufende Rippen zur Befestigung eines schwenkbaren Tragebügels aufweist.

Der Erfindung liegt die Aufgabe zugrunde, ein Verfahren zum Reinigen von Mehrwegkunststoffbehältern für Farben zu schaffen, das zu einer geringeren Umweltbelastung als das bisher übliche Verfahren mit nur einmal verwendbaren Behältern führt, sowie einen stapelbaren Eimer zu schaffen, an dem sich das Verfahren vorteilhaft anwenden läßt.

Die Erfindung bezieht sich somit auf ein Verfahren zum Reinigen von entleerten, Farbrückstände enthaltenden Behältern, insbesondere Eimern, aus elastischem, hitze- und kältestabilem Kunststoff, das durch folgende Verfahrensschritte gekennzeichnet ist:
a) Die Farbrückstände im Behälter werden einer thermischen Trocknungsbehandlung unterworfen.
b) Unmittelbar an die Trocknungsbehandlung schließt sich eine Kältebehandlung an.
c) Die durch die Kältebehandlung versprödeten Farbrückstände werden durch mechanische Verformung der Behälter weitgehend vom Behälter gelöst und aus dem Behälter entfernt.
d) Die weitgehend von Farbrückständen gereinigten Behälter werden unter Verwendung von Wasser nachgereinigt.
e) Nach der Naßreinigung werden die Behälter getrocknet.

Der Einsatz von elastischen Kunststoffbehältern, die auch eine gewisse Hitze- und Kältestabilität haben sollen, erlaubt es, auf umweltfreundliche Art und Weise die in den Behältern befindlichen Farbrückstände zu entfernen, denn für die Trocknungs- und Kältebehandlung werden keine umweltbelastenden Laugen oder dergleichen gebraucht, wie es bei anderen Mehrwegbehältern, zum Beispiel Flaschen für Getränke, erforderlich ist. Hinzu kommt, daß die bei dieser Reinigung anfallenden Farbrückstände trocken sind und deshalb nach einer Ausgestaltung der Erfindung gemahlen und bei der Herstellung von Farben wieder eingesetzt werden können. Da bei der Nachreinigung mit Wasser nur noch minimale Farbrückstände entfernt werden, wird das Wasser durch diese Farbrückstände kaum belastet, so daß es für eine große Anzahl von Behältern verwendbar ist, bis es in einem Maße gesättigt ist, daß es nicht mehr brauchbar ist.

Nach einer weiteren Ausgestaltung der Erfindung findet vor der thermischen Trocknungsbehandlung eine Inspektion und Sortierung der Behälter nach wiederverwertbaren und nicht wiederverwertbaren Behältern statt, wobei nur die wiederverwertbaren Behälter dem Reinigungsprozeß zugeführt werden. Diese Ausgestaltung basiert auf wirtschaftlichen Überlegungen. Wenn die wirtschaftlichen Überlegungen jedoch hinter den ökologischen Überlegungen zurücktreten sollen, können in gleicher Weise auch die nicht wiederverwertbaren Behälter gereinigt werden. Diese gereinigten, nicht wiederverwertbaren Behälter können dann wie andere Behälter, die bei der Erstinspektion nicht als nicht wiederverwertbar, sondern erst bei der Endinspektion als nicht wiederverwertbar erkannt wurden, granuliert und für die Herstellung neuer Kunststofferzeugnisse verwendet werden.

Für die thermische Trocknungsbehandlung hat sich als besonders wirksam die Behandlung mittels Mikrowelle erwiesen. Auf diese Art und Weise wird verhindert, daß sich eine Haut auf den Farbrückständen bildet, die den Austritt der Feuchtigkeit aus den Farbrückständen behindert. Ein weiterer Vorteil besteht darin, daß durch die Mikrowelle der Kunststoff nicht wärmebelastet wird. Deshalb braucht der Kunststoff nur eine geringe Hitzestabilität zu haben. Im übrigen sind dem Fachmann die Mittel geläufig, mit denen er Kunststoff hitze- und kältestabil macht. Bedeutsamer für die Qualität des Mehrwegebehälters als seine gewisse Hitze- und Kältestabilität ist seine UV-Stabilität, damit er im Laufe der Zeit nicht versprödet und bei der mechanischen Verformung bricht. Ferner sollte er ein Gleitmittel, wie Talkum, enthalten, damit sich die Farbrückstände von seiner Oberfläche leichter lösen lassen.

Die Kältebehandlung der versprödeten Farbrückstände erfolgt vorzugsweise durch Aufblasen eines Kältemittels, insbesondere flüssigen Stickstoffs.

Die Nachreinigung der Behälter mit Wasser sollte unter Hochdruck und/oder mittels Bürsten erfolgen, weil auf diese Art und Weise sehr schnell auch kleinste Rückstände aus dem Behälter beseitigt werden können. Dabei sollte dem Reinigungsmittel Hydroxyethylzellulose zugegeben werden, deren Konzentration 0,05 ppm bis 10 ppm, vorzugsweise 0,1 ppm, betragen sollte.

Da die Farbrückstände häufig organische Bestandteile, wie zum Beispiel Leim, enthalten, ist dafür zu sorgen, daß der für die Wiederbefüllung vorgesehene Behälter steril ist, damit auch nach der Reinigung im Behälter verbliebene Bakterien die neu eingefüllte Farbe nicht unbrauchbar machen. Deshalb ist nach einer weiteren Ausgestaltung der Erfindung vorgesehen, daß nach der Trocknung der Behälter eine Desinfektion erfolgt.

Der vorrichtungsbezogene Aspekt der der Erfindung zugrundeliegenden Aufgabe wird gelöst durch einen stapelbaren Eimer, der aus einem elastisch verformbaren Material und einer sich vom Eimerboden zum Deckelrand schwach konisch öffnenden Eimerwand besteht, wobei außen an der Eimerwand angeformte Rippen vorgesehen sind, die im Bereich des Deckelrandes eine Aussparung und die in ihrem unteren Bereich einen Stützfuß mit einer Einkerbung aufweisen, wobei beim Stapeln die Aussparung des einen Eimers mit der Einkerbung im Stützfuß des darüber befindlichen Eimers im Eingriff steht und wobei zusätzlich die Rippen längsgeschlitzt und hinterschnitten sind, so daß sie einen Schnappverschluß für die aufeinander zuweisenden Enden des Tragebügels bilden.

Ein solcher Eimer ist zum einen fertigungstechnisch einfach herstellbar, da die Rippen einstückig mit dem übrigen Eimergehäuse herstellbar sind. Darüber hinaus liefert die Gestaltung der Rippen den Vorteil, daß die Tragebügelenden zum Transport der gefüllten Eimer einfach eingeschoben werden können und durch axialen Zug arretierbar sind und andererseits das Lösen der Bügelenden vor der Durchführung des erfindungsgemäßen Verfahrens leicht durch einen Schlag auf den Tragebügel möglich ist. Zudem bewirken die Aussparungen bzw. Einkerbungen in den Rippen eine Erhöhung der Handhabbarkeit der Eimer, da aufgrund der breiten Auflagefläche der Einkerbungen in den Aussparungen im Deckelrand eine leichte Zuordnung der übereinander zu stapelnden Eimer erfolgen kann.

Dadurch, daß die Einkerbung trapezförmig berandet ist, ergibt sich ein Selbstzentrierungseffekt beim Stapeln der Eimer.

Im folgenden wird die Erfindung anhand einer Zeichnung näher erläutert.

Dabei zeigen:
- Fig. 1: einen Schnitt durch einen für die Druchführung des erfindungsgemäßen Verfahrens geeigneten Eimer,
- Fig. 2: einen Schnitt entland der Linie AA in Fig. 1,
- Fig. 3: ein Detail einer Ansicht des in Fig. 1 dargestellten Eimers und
- Fig. 4: den Prozeßablauf des erfindungsgemäßen Verfahrens.

Für die Durchführung des erfindungsgemäßen Verfahrens werden Behälter, insbesondere Eimer, aus elastischem Kunststoff eingesetzt, die eine gewisse Hitze- und Kältestabilität haben. Dem Kunststoffmaterial sollte ein Gleitmittel beigegeben sein, das dafür sorgt, daß die Haftung an seiner Oberfläche möglichst gering ist. Sofern der Behälter ein Eimer ist, empfiehlt es sich, als Tragemittel einen Tragegurt als Wegwerfartikel vorzusehen, der an geeigneten Befestigungselementen am Behälter leicht anbringbar und leicht von ihm lösbar ist. Der Behälter einschließlich seiner Befestigungsmittel sollte vollständig aus Kunststoff bestehen.

Unter Bezugnahme auf Fig. 1 ist ein stapelbarer Eimer dargestellt, der aus einem Eimerboden 1 und einem Deckelrand 3a besteht, zwischen denen die Eimerwand 2 sich konisch zum Deckelrand 3a vergrößert.

Die Neigung der Eimerwand 2 gegenüber der Vertikalen beträgt in diesem Ausführungsbeispiel 3 Grad.

Des weiteren ist ein Befestigungsmittel 5 an der Außenwand 2 des Eimers vorgesehen, in die ein Ende eines Tragebügels 4 für den Eimer eingreift.

Das Befestigungsmittel für das andere Ende des Tragebügels 4 befindet sich auf der gegenüberliegenden, nicht dargestellten Seite des Eimers. Einstückig angeformt an das Befestigungsmittel 5 für das Ende des Tragebügels 4 ist eine Rippe 6, deren eine Hälfte in Figur 1 dargestellt ist, und die sich entlang der Längsachse des Eimers vom Deckelrand herab erstreckt. Das untere Ende der Rippe 6 wird durch einen Stützfuß 7 gebildet. Gestrichelt in Figur 1 dargestellt ist der Deckelrand 3b eines weiteren Eimers, der mit dem beschriebenen Eimer einen Stapel bildet. Der Abstand der Deckelränder 3a,3b im Eimerstapel wird dabei durch die Länge der Rippe 6 bestimmt, wobei sich der Stützfuß 7 der Rippe 6 des oberen Eimers auf den Deckelrand 3b des unteren Eimers abstützt.

Wie in den Figuren 2 und 3 dargestellt ist, wird durch die Abstützung des Stützfusses 7a des oberen Eimers auf dem Deckelrand 3b des unteren Eimers erreicht, daß zwischen den Eimerwänden 2a,2b der beiden Eimer ein ringspaltförmiger Luftraum mit der Dicke d gebildet wird.

Die in Figur 3 im Detail dargestellte Rippe 6a bzw. 6b weist einen Längsschlitz auf, welcher sich in Richtung auf den jeweiligen Eimerboden öffnet. In Richtung auf den Deckelrand mündet der Längsschlitz in einem Schnappverschluß 5a,5b. Im Bereich des Schnappverschlusses 5a,5b ist die Rippe 6, 6b hinterschnitten.

Wie im Schnitt der Figur 2 dargestellt ist, weist die Rippe 6a, 6b im unteren Bereich des Stützfusses eine trapezförmige Einkerbung 7a,7b auf, während die Rippe 6a,6b im oberen Bereich mit einer Aussparung 8a,8b versehen ist. Die Aussparung 8b des oberen Eimers steht in Eingriff mit der trapezförmigen Einkerbung 7a des oberen Eimers.

Beim Stapeln der Eimer werden diese vor dem Entfernen der Restfarbe so übereinander gesetzt, daß die Rippen jeweils in einer Fluchtlinie liegen und die trapezförmigen Einkerbungen 7a des oberen Eimers mit der Aussparung 8b im Deckelrand 3b des unteren Eimers in Eingriff gelangen. Aufgrund der Konizität der Eimerwände bildet sich hierdurch ein schmaler ringspaltförmiger Luftraum, durch den die Luft zur Restfarbe auf den Boden 1a,1b des jeweiligen Eimers gelangen kann und die Farbe, die sich noch auf dem Eimerboden befindet, schneller abtrocknet.

Der Tragebügel 4 des jeweiligen Eimers kann dabei entweder am Eimer verbleiben, ohne daß sich die Tragebügel der einzelnen Eimer gegenseitig behindern, oder aber in einfacher Weise vor dem Stapeln der Eimer entfernt werden, indem die Enden des Tragebügels durch einen leichten Fausthieb auf den Griff des Tragebügels aus ihren Befestigungsmitteln gegen die Haltekraft des Schnappverschlusses gelöst werden und anschließend die Bügelenden aus dem längsgeschlitzten Bereich der Rippen ausgeschoben werden können.

Dadurch, daß die Rippen im Bereich des Schnappverschlusses 5a,5b hinterschnitten sind, lassen sich auch solche Bügel verwenden, die im Bereich ihrer einander zugewandten Enden kugelförmig verstärkt sind. Dabei liegen die kugelförmigen Verstärkungen zwischen Rippe und Eimerwand spielarm an, so daß ein seitliches Verschieben des Tragebügels weitgehend verhindert wird.

Gemäß Fig. 4 werden die für die Reinigung vorgesehenen Behälter zunächst einer Inspektion unterzogen. Dabei werden die Tragegurte und eventuell aufgeklebte Etiketten vom Behälter von Hand entfernt. Als Etiketten sollten möglichst reißfeste Etiketten angebracht sein, die sich dann mit einem Handgriff vom Behälter entfernen lassen. Bei der Inspektion werden die Behälter nach nicht wiederverwertbaren und wiederverwertbaren Behältern sortiert. Die nicht wiederverwertbaren Behälter werden aus dem Prozeß ausgeschieden. Die wiederverwertbaren Behälter werden nach Farben sortiert. Die Behälter einer Farbe werden dem weiteren Prozeß zugeführt, während die Behälter der anderen Farben zunächst einer Wartestation zugeführt werden.

Die weiterbehandelten Behälter werden dann einer thermischen Behandlung unterzogen, und zwar zunächst einer Wärmebehandlung, insbesondere mit Mikrowelle. Die in den Farbrückständen enthaltene Feuchtigkeit wird dabei ausgetrieben. Bei der anschließenden Kältebehandlung, insbesondere mit aufgeblasenem flüssigen Stickstoff, verspröden die Farbrückstände. Schon dabei kann es zum Lösen von Farbrückständen vom Behälter kommen. Jedenfalls werden die Farbrückstände bei der anschließenden mechanischen Behandlung vom Behälter gelöst. Bei der mechanischen Behandlung wird der elastische Behälter verformt (gewalkt), so daß die spröden Farbrückstände sich von der Wandung des Behälters lösen. Die gelösten und aus dem Behälter entfernten Farbrückstände werden aus dem Prozeß ausgeschleust. Sie können gemahlen und bei der Herstellung von Farben wieder eingesetzt werden.

Die gereinigten Behälter werden dann einer Naßreinigung unterworfen. Mit Wasser unter Hochdruck und/oder Bürsten werden eventuell noch im Behälter verbliebene Farbrückstände aus dem Behälter entfernt. Dem Reinigungsmittel wird dabei Hydroxyethylzellulose mit einer Konzentration von 0,05 bis 10 ppm zugegeben. Da dabei nur geringe Farbrückstände anfallen, ist die Verunreinigung des Wassers durch die Farbrückstände gering, so daß das Wasser lange brauchbar bleibt. Es kann auch wieder aufbereitet werden, indem die Farbrückstände aus dem Wasser ausgefiltert werden. Die ausgefilterten Farbrückstände können, insbesondere mit Mikrowelle, getrocknet und der Wiederverwendung zugeführt werden.

Vorzugsweise unmittelbar nach der Naßreinigung werden die Behälter einer Desinfektion mit einem Desinfektionsmittel oder durch Bestrahlung unterworfen, um sie innen bakterienrein zu machen. Danach werden die gereinigten und desinfizierten Behälter getrocknet, beispielsweise durch Aufblasen heißer Luft. Denkbar ist allerdings auch die umgekehrte Reihenfolge.

Am Ende des Prozesses erfolgt erneut eine Inspektion der Behälter. Nicht brauchbare Behälter werden aussortiert, während die brauchbaren Behälter der Wiederbefüllung zugeführt werden. Die nicht brauchbaren Behälter können granuliert werden. Das Granulat kann dann bei der Herstellung neuer Behälter oder anderer Kunststofferzeugnisse eingesetzt werden.

## Patentansprüche

1. Verfahren zum Reinigen von entleerten, Farbrückstände enthaltenden Behältern, insbesondere Eimern, aus elastischem, hitze- und kältestabilem Kunststoff, mit den folgenden Verfahrensschritten:
a) Die Farbrückstände im Behälter werden einer thermischen Trocknungsbehandlung unterworfen.
b) Unmittelbar an die Trocknungsbehandlung schließt sich eine Kältebehandlung an.
c) Die durch die Kältebehandlung versprödeten Farbrückstände werden durch mechanische Verformung der Behälter weitgehend vom Behälter gelöst und aus dem Behälter entfernt.
d) Die weitgehend von Farbrückständen gereinigten Behälter werden unter Verwendung von Wasser nachgereinigt.
e) Nach der Naßreinigung werden die Behälter getrocknet.

2. Verfahren nach Anspruch 1,
**dadurch gekennzeichnet**, daß vor der thermischen Trocknungsbehandlung die Behälter nach wiederverwertbaren und nicht wiederverwertbaren Behältern sortiert werden, von denen nur die wiederverwertbaren Behälter dem Reinigungsprozeß zugeführt werden.

3. Verfahren nach Anspruch 1 oder 2,
**dadurch gekennzeichnet** , daß die thermische Trocknungsbehandlung mittels Mikrowelle erfolgt.

4. Verfahren nach einem der Ansprüche 1 bis 3,
**dadurch gekennzeichnet**, daß die Kältebehandlung durch Aufblasen eines Kältemittels, insbesondere flüssigen Stickstoffs, erfolgt.

5. Verfahren nach einem der Ansprüche 1 bis 4,
**dadurch gekennzeichnet**, daß die vom Behälter gelösten Farbrückstände gemahlen und bei der Herstellung von Farben eingesetzt werden.

6. Verfahren nach einem der Ansprüche 1 bis 5,
**dadurch gekennzeichnet**, daß die Naßreinigung mit Hochdruck und/oder mittels Bürsten erfolgt.

7. Verfahren nach Anspruch 6,
**dadurch gekennzeichnet**, daß bei der Naßreinigung dem Reinigungsmittel Hydroxyethylzellulose mit einer Konzentration von 0,05 ppm bis 10 ppm, vorzugsweise 0,1 ppm zugegeben wird.

8. Verfahren nach einem der Ansprüche 1 bis 7, **dadurch gekennzeichnet**, daß die
gereinigten Behälter sterilisiert werden.

9. Verfahren nach Anspruch 6 bis 8,
**dadurch gekennzeichnet,** daß die Sterilisierung unmittelbar nach der Naßreinigung erfolgt.

10. Verfahren nach einem der Ansprüche 1 bis 9,
**dadurch gekennzeichnet**, daß die gereinigten und getrockneten Behälter einer Inspektion unterworfen werden, in Abhängigkeit von deren Ergebnis die nicht brauchbaren Behälter granuliert werden.

11. Stapelbarer Eimer aus elastisch verformbarem Material, insbesondere zum Aufbewahren von Dispersionsfarben, mit einer sich vom Eimerboden (1) zum Deckelrand (3a) schwach konisch öffnenden Eimerwand (2) und mit gegenüberliegenden, an der Eimerwand angeformten, parallel zur Eimerachse verlaufenden Rippen (6) zur Befestigung eines schwenkbaren Tragebügels (4),
**dadurch gekennzeichnet**, daß die Rippen einen Stützfuß (7,7a) aufweisen, wobei die Rippen (6,6a,6b) im Bereich ihres Stützfußes (7,7a) eine zwischen Eimerwand und Rippe gebildete trapezförmige Einkerbung aufweisen, die mit einer Aussparung (8a,8b) im Deckelrand (3a,3b) des im Stapel darunter befindlichen Eimers in Eingriff steht und wobei die längsgeschlitzten und hinterschnittenen Rippen (6a,6b) einen Schnappverschluß für die aufeinander zuweisenden Enden des Tragebügels bilden.

## Claims

1. A method of cleaning emptied containers, more particularly buckets, made of resilient plastics stable under heat and cold and containing paint residues, having the following method steps:
a) the paint residues in the container are subjected to a thermal drying treatment;
b) the drying treatment is immediately followed by a refrigerating treatment;
c) paint residues embrittled by the refrigerating treatments are substantially released from the container by the mechanical deformation thereof and removed from the container;
d) the containers are substantially cleaned as paint residues are after-cleaned, using water;
e) after wet cleaning the containers are dried.

2. A method according to claim 1, characterized in that prior to the thermal drying treatment the containers are sorted into reusable and non-reusable containers, of which only the reusable containers are supplied to the cleaning process.

3. A method according to claims 1 or 2, characterized in that the thermal drying treatment is performed by microwave.

4. A method according to one of claims 1 to 3, characterized in that refrigerating treatment is performed by the blowing-on of a refrigerant, more particularly liquid nitrogen.

5. A method according to one of claims 1 to 4, characterized in that the paint residues released from the container are ground and used in the manufacture of paints.

6. A method according to one of claims 1 to 5, characterized in that the wet cleaning is performed by high pressure and/or by means of brushes.

7. A method according to claim 6, characterized in that in the wet drying, hydroxyethyl cellulose is added to the cleaning agent in a concentration of 0.05 ppm to 10 ppm, preferably 0.1 ppm.

8. A method according to one of claims 1 to 7, characterized in that the cleaned containers are sterilized.

9. A method according to one of claims 6 to 8, characterized in that sterilization is performed immediately following wet cleaning.

10. A method according to one of claims 1 to 9, characterized in that the cleaned and dried containers are subjected to an inspection in dependence on whose result the unusable containers are granulated.

11. A stackable bucket of resiliently deformable material, more particularly for the storage of latex paints, having a bucket wall (2) opening slightly conically from the bucket bottom (1) to the cover edge (3a) and also having opposite ribs (6) formed on the bucket wall and extending parallel with the plane of the bucket for the attachment of a pivotable handle (4), characterized in that the ribs have a supporting base (7, 7a), the ribs (6, 6a, 6b) having in the zone of their supporting base (7, 7a) a trapezoidal notch which is formed between the bucket wall and the rib and engages with a recess (8a, 8b) in the cover edge (3a, 3b) of the subjacent bucket in the stack, the longitudinally slotted and undercut ribs (6a, 6b) forming a snap closure for the ends of the handle pointing towards one another.

## Revendications

1. Procédé de nettoyage de récipients, notamment de seaux, en matière plastique élastique et résistant à la chaleur et au froid, qui sont vidés et contiennent des résidus de peinture, comportant les étapes suivantes de procédé :
a) on soumet les résidus de peinture dans le récipient à un traitement de séchage thermique,
b) on fait immédiatement suivre le traitement de séchage d'un traitement de refroidissement,
c) on sépare dans une large mesure du récipient les résidus de peinture, fragilisés par le traitement de refroidissement, au moyen d'une déformation mécanique du récipient et on les extrait du récipient,
d) en utilisant de l'eau, on soumet à un nettoyage supplémentaire les récipients qui ont été nettoyés dans une large mesure des résidus de peinture et
e) on sèche les récipients après le nettoyage par voie humide.

2. Procédé suivant la revendication 1, caractérisé en ce qu'avant le traitement de séchage thermique, on classe les récipients en récipients réutilisables et récipients non réutilisables, seuls les récipients réutilisables étant envoyés au procédé de nettoyage.

3. Procédé suivant l'une des revendications 1 et 2, caractérisé en ce qu'on réalise le traitement de séchage thermique au moyen de micro-ondes.

4. Procédé suivant l'une des revendications 1 à 3, caractérisé en ce qu'on réalise le traitement à froid par soufflage d'un agent de refroidissement, notamment d'azote liquide.

5. Procédé suivant l'une des revendications 1 à 4, caractérisé en ce qu'on broie les résidus de peinture séparés du récipient et on les utilise pour la fabrication de peintures.

6. Procédé suivant l'une des revendications 1 à 5, caractérisé en ce qu'on effectue le nettoyage par voie humide au moyen d'une haute pression et/ou au moyen de brosses.

7. Procédé suivant la revendication 6, caractérisé en ce que, lors du nettoyage par voie humide, on ajoute à l'agent de nettoyage de l'hydroxyéthylcellulose ayant une concentration comprise entre 0,05 ppm et 10 ppm et de préférence égale à 0,1 ppm.

8. Procédé suivant l'une des revendications 1 à 7, caractérisé en ce qu'on stérilise les récipients nettoyés.

9. Procédé suivant l'une des revendications 6 à 8, caractérisé en ce qu'on exécute la stérilisation immédiatement après le nettoyage par voie humide.

10. Procédé suivant l'une des revendications 1 à 9, caractérisé en ce qu'on soumet les récipients nettoyés et séchés à un examen et, en fonction du résultat de cet examen, on soumet les récipients inutilisables à une transformation en granules.

11. Seau gerbable en matière élastiquement déformable, notamment pour la conservation de peintures au latex, comprenant une paroi de seau (2), s'évasant d'une façon légèrement conique du fond (1) du seau vers le bord (3a) prévu pour le couvercle, et des nervures (6), opposées et s'étendant parallèlement à l'axe du seau, qui sont réalisées au formage sur la paroi du seau et servent à la fixation d'une anse de support (4) rabattable, caractérisé en ce que les nervures comportent un talon d'appui (7, 7a), les nervures (6, 6a, 6b) comportant, dans la zone de leur talon d'appui (7, 7a), une encoche trapézoïdale qui est formée entre la paroi du seau et la nervure et qui coopère avec un évidement (8a, 8b) ménagé dans le bord (3a, 3b), prévu pour le couvercle, du seau situé au-dessous dans l'empilement gerbé, tandis que les nervures (6a, 6b), dans lesquelles il est ménagé une fente longitudinale et une forme en contre-dépouille, forment une partie d'enclenchement pour les extrémités de l'anse de transport qui sont dirigées l'une vers l'autre.
